# EUROPÄISCHE PATENTSCHRIFT

(11) **EP 1 166 680 B1**
(45) Veröffentlichungstag und Bekanntmachung des Hinweises auf die Patenterteilung: **20.08.2008**
(21) Anmeldenummer: 01111481.6
(22) Anmeldetag: 11.05.2001
(51) Int. Cl.: A47B 88/00

(54) **Kasten**
Drawer
Tiroir

(30) Priorität: 01.07.2000 DE 10032094
(43) Veröffentlichungstag der Anmeldung: 02.01.2002
(73) Patentinhaber: PAUL HETTICH GMBH & CO., D-32278 Kirchlengern (DE)
(72) Erfinder: Mueterthies, Ralf, 32584 Löhne (DE); Mertes, Rolf, 32107 Bad Salzuflen (DE); Schröder, Gerhard, 32549 Bad Oeynhausen (DE)
(74) Vertreter: Dantz, Jan Henning

(56) Entgegenhaltungen:
- DE-A- 19 510 119
- DE-U- 9 004 924
- DE-U- 9 201 801
- US-A- 5 466 061

## Beschreibung

Die vorliegende Erfindung betrifft einen Kasten nach dem Oberbegriff des Anspruches 1 vgl. DE-u-9201801 solcher Kasten ist insbesondere als Schubkasten ausgebildet, der beidseitig an einer Ausziehführung eines Möbelstücks gelagert ist. Es ist jedoch auch möglich, einen solchen Kasten als Tragekasten oder anderweitigen Behälter im Möbel- und Haushaltsbereich einzusetzen.

Der bekannte Schubkasten hat eine Stützreling, die allseitig oberhalb der Wände des Schubkastens angeordnet ist. Zwischen zwei benachbarten Seiten der Reling sind Relingstreben verschiebbar angeordnet. Hierfür sind Klemmkappen vorgesehen, die das fünfeckig ausgebildete Relingprofil umgreifen. Bei diesem Schubkasten ist nachteilig, dass nur relativ schlecht Bauelemente an der Reling befestigt werden können. Die fünfeckige Form lässt kein Einstecken oder Einschieben weiterer Bauelemente, beispielsweise eines Unterteilungssystems zu.

Ferner sind aus der AT 399086 B Schubkästen bekannt, die im seitlichen Bereich mit kreisrunden Relings versehen sind. Diese Relings sind an einem Halteteil gelagert, mit dem eine Frontblendeneinstellung möglich ist. Auch diese Form der Relings ist für die Befestigung weiterer Bauteile nur schlecht geeignet.

Es ist daher Aufgabe der vorliegenden Erfindung, einen Kasten, insbesondere einen an einer Ausziehführung gelagerten Schubkasten zu schaffen, der an zwei gegenüberliegenden Seiten eine Reling aufweist, die flexibel zur Montage weiterer Bauteile an dem Kasten eingesetzt werden kann. Dabei soll die Reling einerseits zur Führung und/oder zur Anbringung eines Unterteilungssystems dienen können.

Diese Aufgabe wird mit einem Kasten mit den Merkmalen des Anspruchs 1 gelöst. Vorteilhafte Ausgestaltungen der Erfindung sind in den Unteransprüchen gekennzeichnet.

Zur Verbindung mit weiteren Bauteilen ist an der Reling eine Nut ausgespart wobei diese zur Verbindung mit einem Unterteilungssystem und/oder einem Halteteil zum Anbringen einer Frontblende oder anderen Bauteilen eingesetzt wird. Die Montage erfolgt dabei einfach durch Einstecken, Schieben oder Klemmen an der Nut, so dass für die meisten Anwendungsfälle kein Werkzeug vorgesehen werden muss. Durch diese Form der Reling lassen sich auch größere mechanische Belastungen aufnehmen.

Gemäß der Erfindung weist die Nut im Querschnitt einen verjüngten Halsabschnitt auf. Dies ermöglicht das Einstecken von Bauteilen nach Art einer Schnappverbindung. Ferner kann der Halsabschnitt zur Führung von Bauteilen dienen, die pilzförmig in die Nut eingreifen und entlang der Reling verschoben werden können. Vorzugsweise besitzt die Nut einen im wesentlichen rechteckförmigen Innenraum, der an einer Längsseite nach außen hin geöffnet ist. Dadurch lässt sich eine besonders gute Längsführung entlang der Reling gewährleisten. Falls an dem Halsabschnitt Einführschrägen vorgesehen sind, lassen sich die Verbindungsmittel leichter in die Nut einführen.

Nach einer weiteren Ausführungsform der Erfindung ist die Frontblende an einem Halteteil der Wandelemente fixiert und die Position der Frontblende zu den Wandelementen verstellbar. Für die Verstellung kann an dem Halteteil ein Justierblock gelagert sein, der mittels einer Schraube zu der Frontblende vorgespannt ist. Da der Justierblock an der Reling gehalten ist und in einen Zapfen in einer Aussparung in den Boden der Nut eingreift, dient die Reling zusätzlich zur Stabilisierung des Schubkastens. Dabei können Neigungen der Frontblende auf einfache Weise mittels des Justierblockes ausgeglichen werden.

Für eine besonders stabile Ausgestaltung des Kastens ist an der Rückseite eine Reling vorgesehen, die mit der Reling der Wandelemente über einen Eckverbinder verbunden ist.

Vorzugsweise ist an mindestens einer Reling des Kastens ein Unterteilungssystem für den Kasten angebracht. Das Unterteilungssystem kann mittels eines Klammerstückes fixiert werden, das die Reling umgreift und beispielsweise mittels eines Vorsprunges in die Nut eingreift, um das Klammerstück drehfest zu lagern. Ein einfach herzustellendes Unterteilungssystem, das mit wenigen Bauteilen auskommt, wird erhalten, wenn auf das Klammerstück eine Reling aufgeschoben ist, die senkrecht zu der Reling des Wandelementes ausgerichtet ist und am Boden oder einem anderen Wandelement abgestützt ist. Dabei können die Relingprofile des Unterteilungssystems mit denen des Kastens identisch ausgebildet sein.

Für eine besonders stabile Fixierung des Unterteilungssystems ist das Klammerstück mittels eines in die Nut eingefügten Verstärkungsteils arretiert. Das Verstärkungsteil kann dabei an der Nut des Unterteilungssystems gelagert sein und mittels Zapfens in die Nut der Reling des Wandelementes eingreifen.

Die Erfindung wird nachfolgend anhand von mehreren Ausführungsbeispielen mit Bezug auf die beigefügten Zeichnungen näher erläutert. Es zeigen:
- Fig. 1: eine perspektivische Teilansicht eines ersten Ausführungsbeispieles eines erfindungsgemäßen Kastens;
- Fig. 2: eine perspektivische Explosionsansicht eines Wandelementes des Kastens der Fig. 1;
- Fig. 3: eine Vorderansicht des Wandelementes der Fig. 2;
- Fig. 4: eine geschnittene Seitenansicht des Wandelementes der Fig. 2;
- Fig. 5A bis 5C: mehrere Ansichten eines Halteteils des Wandelementes der Fig. 2;
- Fig. 6A u. 6B: mehrere Ansichten eines Eckverbinders für ein Wandelement;
- Fig. 7: eine perspektivische Ansicht eines mit dem Kasten der Fig. 1 verbindbaren Unterteilungselementes;
- Fig. 8: eine perspektivische Explosionsansicht des Unterteilungselementes der Fig. 7;
- Fig. 9: eine vergrößerte Ausschnittansicht der Anbringung des Unterteilungselementes der Fig. 7;
- Fig. 10A u. 10B: zwei Ansichten eines Klammerelementes des Unterteilungselementes;
- Fig. 11A: eine schematische Ansicht eines Unterteilungselementes in einer modifizierten Ausführungsform;
- Fig. 11B: eine schematische Ansicht eines Unterteilungselementes in einer modifizierten Ausführungsform;
- Fig. 12: eine schematische Draufsicht auf einen Kasten mit einem modifizierten Untertei lungssystem;
- Fig. 13: eine Querschnittsansicht des Relingprofils;
- Fig. 14A bis 14S: mehrere Ansichten von alternativen Querschnittsformen für das Relingprofil, wobei nur die Ansichten E, O und Q+A erfindungsgemäß sind, und
- Fig. 15A u. 15B: einen modifizierten Eckverbinder für den Kasten.

Bei dem in Fig. 1 dargestellten Kasten ist an einem Boden 1 ein seitliches Wandelement 2 angeordnet, das drei Befestigungselemente 4 umfasst, die mit einer Schiene einer Ausziehführung 3 verbunden sind. Die Befestigungselemente 4 umfassen einen Aufsatz 5, an dem ein Seitenprofil 7 und ein oberes Abdeckprofil 8 montiert sind. Zur Innenseite kann ebenfalls ein Profil montiert sein. Das Seitenprofil 7 und das Abdeckprofil 8 sind über geeignete Rastverbindungen mit dem Aufsatz 5 verbunden. An dem vordersten Aufsatz 5 sind Zapfen 6 ausgebildet, die zur Aufnahme einer Frontblende dienen (nicht dargestellt).

Auf dem Abdeckprofil 8 ist ein Halteteil 9 montiert, an dessen Oberseite eine Reling 10 angeordnet ist. Die Reling 10 verläuft parallel zum Abdeckprofil 8 und ist im rückwärtigen Bereich über einen Eckverbinder mit einer weiteren Reling 12 verbunden. An der Rückseite ist der Kasten mit einer Rückwand 13 versehen, die mit dem hintersten Befestigungselement 4 verbunden ist. Das gegenüberliegende Wandelement 2 und die Frontblende sind zur besseren Übersicht in Fig. 1 nicht dargestellt.

Innerhalb des Kastens ist der Anfang eines Unterteilungssystems angedeutet, wobei eine Reling 14 mittels eines Eckverbinders 15 und einer zum Boden 1 geführten Reling 16 abgestützt ist. Die Reling 14 ist über ein Klammerstück 46 an der Reling 10 gehalten.

In den Fig. 2 bis 4 ist ein Wandelement 2 und die Befestigung einer Frontblende im Detail dargestellt. Das Halteelement 9 ist über zwei Schrauben 24, die durch Öffnungen 23 in dem Abdeckprofil 8 geführt sind, befestigt. Die Schrauben 24 greifen in das Halteelement 9 ein, das im oberen Bereich einen Steg 30 und ein T-förmiges Führungsstück 29 aufweist. Das T-förmige Führungsstück 29 ist in eine Nut 25 der Reling 10 einfügbar, wobei durch den verjüngten Halsabschnitt der Nut das Führungsstück 29 nicht aus der Nut 25 entfernt werden kann.

Zur Fixierung einer Frontblende 31 ist eine Befestigungsschraube 34 vorgesehen, die durch eine Kammer 35 des Halteelementes 9 durchgeführt ist und in die Frontblende 31 eingeschraubt ist. Zum Verstellen der Frontblende 31 kann die Schraube 34 gelöst werden, um anschließend mittels eines Justierblockes 20 die Position der Frontblende 31 zu verändern. Hierfür ist eine Schraube 32 in dem Halteelement 9 geführt und eine Mutter 33 eingedreht, die in einer Aufnahme 36 drehfest gelagert ist. Die Schraube 32 liegt an den Justierblock 20 an, der auf der anderen Seite an der Frontblende 31 anliegt. Durch Drehung der Schraube 32 wird somit der Justierblock 20 gegen die Frontblende 31 gedrückt und relativ zu dem Halteteil 9 bewegt. Da der Justierblock 20 einen Zapfen 21 aufweist, der in den Boden der Nut 25 der Reling 10 eingreift, wird bei einer Verstellung der Frontblende 31 gleichzeitig die Reling 10 mitbewegt. Dadurch bildet sich kein Spalt zwischen Reling 10 und Frontblende 31 aus. Das T-förmige Führungsstück 29 gleitet dabei in der Reling 10. Anschließend kann die Position mittels der Befestigungsschraube 34 fixiert werden.

In den Fig. 5A bis 5C ist das Halteteil 9 im Detail dargestellt, wobei die Fig. 5B einen Schnitt A/A entlang der Linie in Fig. 5C darstellt. In der Schnittansicht sind Öffnungen 37 zu erkennen, die zur Aufnahme von den Schrauben 24 dienen. Ferner ist ein Vorsprung 38 vorgesehen, der zur Zentrierung in das Abdeckprofil 8 eingefügt ist.

In den Fig. 6A und 6B ist ein Eckverbinder 11' dargestellt, der Zapfen 26' für den Eingriff in eine Reling 10 aufweist, die eine Nut 25 entsprechend Fig. 2 aufweist. Die Zapfen 26' und 27' sind an die innere Kontur der Reling 10 angepasst. Im unteren Bereich ist der Eckverbinder 11' mit Zapfen 28' versehen, die in das Abdeckprofil 8 eingreifen. Vorzugsweise wird der Eckverbinder 11' zur Verbindung einer seitlichen Reling 10 mit einer rückseitigen Reling 12 eingesetzt.

In den Fig. 7 und 8 ist ein Unterteilungssystem im Detail gezeigt. Ein Klammerstück 46 ist mit einem Vorsprung 54 in die Reling 40 eingesteckt und umgreift mit zwei Schenkeln die Reling 10 des Wandelementes 2. Hierfür ist in dem Klammerstück 46 eine Verdickung 52 ausgebildet, die in den Halsabschnitt der Nut 25 eingreift. Das Klammerstück 46 ist somit drehfest an der Reling 10 gelagert und kann an dieser verschoben werden. Durch die elastischen Schenkel des Klammerstücks 46 kann dieses von der Reling 10 abgezogen werden. Um das Klammerstück 46 an der Reling 10 zu fixieren, ist ein Verstärkungsteil 47 vorgesehen, das mit zwei Zapfen 48 durch Öffnungen 53 in der Verdickung 52 eingreift, wobei die Zapfen 48 in den inneren Abschnitt der Nut 25 eingreifen. Dadurch wird ein Abziehen des Klammerstückes 46 vermieden. Das Verstärkungsteil 47 ist mittels seitlicher Haltekrallen 49, die nach Art einer Rastverbindung mit dem unteren Schenkel des Klammerstückes 46 verbindbar sind, ausgerüstet. Ferner ist das Verstärkungsteil 47 mit einem Führungsteil 51 versehen, das in die Nut der Reling 40 eingreift. Dadurch kann das Verstärkungsteil nicht nach unten herausfallen, sondern nur entlang der Reling 40 verschoben werden. An der Reling 40 ist ferner eine Unterteilungsscheibe 41 gehalten, die mittels einer Rippe 55 in der Nut der Reling 40 gehalten ist. Die Reling 40 ist über ein Eckstück 43, das mit Vorsprüngen 57 und 58 versehen ist, über eine Reling 42 am Boden abgestützt. Dabei ist die Unterteilungsscheibe 41 mittels einer Rippe 56 in der Reling 42 gehalten. Bodenseitig ist ein Distanzstück 44 in die Reling 42 eingesteckt und auf einen Gummipuffer 45 gesetzt, der für eine erhöhte Reibung in Kontakt mit dem Boden 1 sorgt.

Innerhalb des Klammerstückes 46 ist ebenfalls ein reibungserhöhender Gummipuffer 50 eingesetzt, der dem Verschieben des Unterteilungssystems einen Widerstand entgegensetzt und damit ein unbeabsichtigtes Verschieben der Unterteilungen verhindert.

Wie in Fig. 9 zu sehen ist, umgreift das Klammerstück 46 die Reling 10 und ist mittels des Verstärkungsteils 47 und der Zapfen 48 arretiert. Um die Reling 40 an dem Klammerstück 46 festzulegen, ist eine Blechklammer 60 vorgesehen, die nach außen hervorstehende Zacken 61 und nach innen hervorstehende Zacken 62 aufweist. Die Zacken 61 liegen an der Reling 40 an, während die inneren Zacken 62 an dem Vorsprung 54 des Klammerstückes 46 anliegen. Dadurch wird die Verbindung zwischen Klammerstück 46 und Reling 40 verbessert.

In der Fig. 11A ist eine Modifikation des Unterteilungssystems gezeigt. Eine Reling 40' ist wie in den Fig. 7 und 8 dargestellt ausgebildet. An der Reling 40' ist ein bogenförmiges Unterteilungssegment 41' angeordnet, das in der Nut der Reling 40' eingehangen ist. Die Reling 40' ist dabei beidseitig an den Relings 10 der gegenüberliegenden Wandelemente 2 gehalten.

Bei dem in Fig. 11B gezeigten Unterteilungssystem ist eine Reling 40", die beidseitig an einer Reling 10 gehalten ist, eine Unterteilungsscheibe 41" in der Nut verschiebbar gelagert.

Der Kasten kann durch den Einsatz der Relings 10 und verschiedener Standardelemente flexibel in Kammern aufgeteilt werden. In Fig. 12 ist ein Beispiel eines solchen Kastens gezeigt, der durch ein Unterteilungssystem in verschiedene Segmente aufgeteilt ist. Der Kasten ist als Schubkasten ausgebildet und besitzt zwei Seitenwandelemente 70 und 76, die mit einer Reling im oberen Bereich versehen sind. An der Vorderseite ist eine Frontblende 78 montiert, die mittels eines Knopfes 79 betätigt werden kann. Zur Bildung eines Kastens ist eine Rückwand 77 mit den Seitenwandelementen 70 und 76 verbunden. Das Unterteilungssystem besteht aus zwei Relings 71 und 72, die wie in den Fig. 7 und 8 dargestellt ist, mit den Relings der Seitenwandelemente 70 und 76 verbunden sind. Innerhalb des Kastens sind Unterteilungselemente 73, 74, 75 vorgesehen, die innerhalb der Nut der Relings 71 und 72 verschiebbar gelagert sind. Es ist auch möglich, die Nut der Relings 71 und 72 nicht nach unten hin anzuordnen, sondern zur Seite hin.

In Fig. 13 ist das Profil der Reling 10 im Querschnitt dargestellt. Die Reling 10 umfasst eine Nut 25, die einen verjüngten Halsabschnitt 102 aufweist. In radialer Richtung nach innen sind Einführschrägen 103 vorgesehen, die eine Einführung von Befestigungsmitteln erleichtern. Innerhalb der Nut 25 ist ein rechteckförmiger Innenraum 100 ausgespart, der nach außen an einer Seitenfläche geöffnet ist. Die Nut 25 ist mit einem Boden 101 verschlossen.

Bei einer modifizierten Ausführungsform einer Reling 110 ist eine Nut 112 ausgebildet, die an den Seitenwänden eine Riffelung 111 aufweist. Durch die Riffelung 111 lassen sich Befestigungsmittel in der Nut 112 festklemmen. Die Riffelung 111 gibt auch einer Schraube guten Halt, falls in Sonderfällen eine unverschiebbare Be- ! festigung des Unterteilungssystems gewünscht wird. Die Nut 112 ist mit einem Boden 113 versehen, der über die Einführöffnungen in der Breite hervorsteht, so dass sich ein etwa dreieckförmiger Innenraum ausbildet.

Weitere mögliche Ausführungsformen für die Reling sind in den Fig. 14B bis 14S dargestellt. wobei nur die Aufühungsbeispiele E, O und Q zur Erfindung gehören. Es können verschiedene Klemm-, Rast- oder sonstige Befestigungseinrichtungen an der Nut der Reling vorgesehen sein.

In den Fig. 15A und 15B ist ein Eckverbinder für zwei Relings gemäß einem modifizierten Ausführungsbeispiel dargestellt. Der Eckverbinder 120 umfasst zwei Vorsprünge 121 und 122, die in Abdeckprofile des Kastens einsteckbar sind. An den Vorsprüngen 121 und 122 sind jeweils Rastnasen 123 ausgebildet, die von den Vorsprüngen 121 und 122 leicht wegstehen und eine gewisse Elastizität besitzen. Nach Einführung des Eckverbinders 120 in die Profile klemmen die Rastnasen 123 das Abdeckprofil gegen die Vorsprünge 121 und 122, so dass das Abdeckprofil an dem Eckverbinder 120 festgeklemmt ist.

## Patentansprüche

1. Kasten, insbesondere an einer Ausziehführung gelagerter Schubkasten, mit einem Boden (1), zwei an gegenüberliegenden Seiten des Bodens (1) angeordneten Wandelementen (2) und einer Frontblende (31), wobei die Wandelemente (2) eine sich von der Frontblende (31) nach hinten erstreckende, als Profilstück ausgebildete Reling (10) umfassen, **dadurch gekennzeichnet, dass** in der Reling (10) zur Verbindung mit weiteren Bauteilen eine einen Innenraum (110) ausbildende Nut (25) mit einem im Querschnitt verjüngten Halsabschnitt (102) und einen Boden (101, 113) angeordnet ist, sodass das Relingprofil als geschlossenes Hohlprofil ausgebildet ist.

2. Kasten nach Anspruch 1, **dadurch gekennzeichnet, dass** die Nut (25) im Querschnitt einen im wesentlichen rechteckförmigen Innenraum (100) aufweist, der an einer Längsseite nach außen hin geöffnet ist.

3. Kasten nach Anspruch 1 oder 2, **dadurch gekennzeichnet, dass** an dem Halsabschnitt (102) Einführschrägen (103) vorgesehen sind.

4. Kasten nach einem der Ansprüche 1 bis 3, **dadurch gekennzeichnet, dass** die Frontblende (31) an einem Halteteil (9) der Wandelemente (2) fixiert ist, und die Position der Frontblende (31) zu den Wandelementen (2) verstellbar ist.

5. Kasten nach Anspruch 4, **dadurch gekennzeichnet, dass** einem Halteteil (9) ein Justierblock (20) gelagert ist, der mittels einer Schraube (32) zu der Frontblende (31) hin vorgespannt ist.

6. Kasten nach Anspruch 5, **dadurch gekennzeichnet, dass** der Justierblock (20) an der Reling (10) gehalten ist und mit einem Zapfen (21) in einer Aussparung in dem Boden der Nut (25) eingreift.

7. Kasten nach einem der Ansprüche 1 bis 6, **dadurch gekennzeichnet, dass** an der Rückseite des Kastens eine Reling (12) vorgesehen ist, die mit der Reling (10) der Wandelemente (2) über einen Eckverbinder (11) miteinander verbunden sind.

8. Kasten nach einem der Ansprüche 1 bis 7, **dadurch gekennzeichnet, dass** an mindestens einer Reling (10, 12) ein Unterteilungssystem für den Kasten angebracht ist.

9. Kasten nach Anspruch 8, **dadurch gekennzeichnet, dass** das Unterteilungssystem ein Klammerstück (46) aufweist, das die Reling (10) umgreift.

10. Kasten nach Anspruch 9, **dadurch gekennzeichnet, dass** das Klammerstück (46) über einen in die Nut (25) eingreifenden Vorsprung (52) drehfest gelagert ist.

11. Kasten nach Anspruch 10, **dadurch gekennzeichnet, dass** auf das Klammerstück (46) eine Reling (40) aufgeschoben ist, die senkrecht zu der Reling (10) des Wandelementes (2) ausgerichtet ist und am Boden (1) oder an einem anderen Wandelement (2) abgestützt ist.

12. Kasten nach einem der Ansprüche 8 bis 11, **dadurch gekennzeichnet, dass** an der Reling (40) des Unterteilungssystems eine Unterteilungsscheibe (41, 41', 41") gehalten ist, die mit einer am Boden (1) abgestützten Reling (42) verbunden ist.

13. Kasten nach einem der Ansprüche 8 bis 12, **dadurch gekennzeichnet, dass** das Klammerstück (46) mittels eines in die Nut (25) eingefügten Verstärkungsteils (47) arretiert ist.

14. Kasten nach einem der Ansprüche 1 bis 13, **dadurch gekennzeichnet, dass** die Reling (10, 12, 40, 40', 40", 42, 110) ein Strangpreßprofil ist.

15. Kasten nach einem der Ansprüche 1 bis 13, **dadurch gekennzeichnet, dass** die Reling (10, 12, 40, 40', 40", 42, 110) ein aus Blech geformtes Profil ist

## Claims

1. Enclosure, in particular a drawer mounted on a pull-out guide, having a base (1), having two wall elements (2) arranged on opposite sides of the base (1) , and having a front panel (31), the wall elements (2) comprising a railing (10) which extends rearwards from the front panel (31) and is designed in the form of a profiled part, **characterized in that**, for connection to further components, the railing (10) contains a groove (25) which forms an inner space (110) and has a cross-sectionally tapered neck portion (102) and a base (101, 113), in which case the railing profile is designed in the form of a closed hollow profile.

2. Enclosure according to Claim 1, **characterized in that** the groove (25), in cross section, has an essentially rectangular inner space (100) which is open in the outward direction along a longitudinal side.

3. Enclosure according to Claim 1 or 2, **characterized in that** introduction slopes (103) are provided on the neck portion (102).

4. Enclosure according to one of Claims 1 to 3, **characterized in that** the front panel (31) is fixed on a retaining part (9) of the wall elements (2), and it is possible to adjust the position of the front panel (31) in relation to the wall elements (2).

5. Enclosure according to Claim 4, **characterized in that** an adjusting block (20) is mounted on the retaining part (9) and is biased in the direction of the front panel (31) by means of a screw (32).

6. Enclosure according to Claim 5, **characterized in that** the adjusting block (20) is retained on the railing (10) and engages in an aperture in the base of the groove (25) by way of a pin (21).

7. Enclosure according to one of Claims 1 to 6, **characterized in that** a railing (12) is provided on the rear side of the enclosure and is connected to the railing (10) of the wall elements (2) via a corner connector (11).

8. Enclosure according to one of Claims 1 to 7, **characterized in that** a divider system for the enclosure is fitted on at least one railing (10, 12).

9. Enclosure according to Claim 8, **characterized in that** the divider system has a clamp component (46) which engages around the railing (10).

10. Enclosure according to Claim 9, **characterized in that** the clamp component (46) is mounted in a rotationally fixed manner via a protrusion (52) which engages in the groove (25).

11. Enclosure according to Claim 10, **characterized in that** a railing (40) is pushed onto the clamp component (46), this railing being oriented perpendicularly to the railing (10) of the wall element (2) and being supported on the base (1) or on another wall element (2).

12. Enclosure according to one of Claims 8 to 11, **characterized in that** a divider panel (41, 41', 41") is retained on the railing (40) of the divider system and is connected to a railing (42) supported on the base (1).

13. Enclosure according to one of Claims 8 to 12, **characterized in that** the clamp component (46) is arrested by means of a reinforcing part (47) which is introduced into the groove (25).

14. Enclosure according to one of Claims 1 to 13, **characterized in that** the railing (10, 12, 40, 40', 40", 42, 110) is an extruded profile.

15. Enclosure according to one of Claims 1 to 13, **characterized in that** the railing (10, 12, 40, 40', 40", 42, 110) is a profile formed from sheet metal.

## Revendications

1. Tiroir, notamment tiroir logé sur un guidage à coulisse, présentant un fond (1), deux éléments de paroi (2) disposés sur des côtés opposés du fond (1) et un panneau avant (31), les éléments de paroi (2) comprenant une rambarde (10) s'étendant du panneau avant (31) vers l'arrière, réalisée comme une pièce profilée, **caractérisé en ce qu'**une rainure (25) réalisant un espace intérieur (110) avec une section de collet (102) dont la section est réduite et un fond (101, 113) est disposée dans la rambarde (10) pour la liaison avec d'autres composants de sorte que le profilé de la rambarde soit réalisé comme un profilé creux fermé.

2. Tiroir selon la revendication 1, **caractérisé en ce que** la rainure (25) présente en section un espace intérieur (100) essentiellement rectangulaire qui est ouvert sur un côté longitudinal vers l'extérieur.

3. Tiroir selon la revendication 1 ou 2, **caractérisé en ce que** des biais d'introduction (103) sont prévus sur la section de collet (102).

4. Tiroir selon l'une quelconque des revendications 1 à 3, **caractérisé en ce que** le panneau avant (31) est fixé sur une partie de maintien (9) des éléments de paroi (2) et la position du panneau avant (31) par rapport aux éléments de paroi (2) peut être réglée.

5. Tiroir selon la revendication 4, **caractérisé en ce qu'**un bloc d'ajustement (20) est logé sur une partie de maintien (9), lequel est précontraint au moyen d'une vis (32) vers le panneau avant (31).

6. Tiroir selon la revendication 5, **caractérisé en ce que** le bloc d'ajustement (20) est maintenu sur la rambarde (10) et s'engage avec un tenon (21) dans un évidement dans le fond de la rainure (25).

7. Tiroir selon l'une quelconque des revendications 1 à 6, **caractérisé en ce que** sur le côté arrière du tiroir est prévue une rambarde (12) qui est reliée à la rambarde (10) des éléments de paroi (2) par le biais d'un raccord de coin (11).

8. Tiroir selon l'une quelconque des revendications 1 à 7, **caractérisé en ce que** sur au moins une rambarde (10, 12) est monté un système de compartimentage pour le tiroir.

9. Tiroir selon la revendication 8, **caractérisé en ce que** le système de compartimentage présente une pièce d'attache (46) qui entoure la rambarde (10).

10. Tiroir selon la revendication 9, **caractérisé en ce que** la pièce d'attache (46) est logée de manière solidaire en rotation par le biais d'une saillie (52) s'engageant dans la rainure (25).

11. Tiroir selon la revendication 10, **caractérisé en ce que** sur la pièce d'attache (46) est enfilée une rambarde (40) qui est orientée perpendiculairement à la rambarde (10) de l'élément de paroi (2) et est en appui sur le fond (1) ou sur un autre élément de paroi (2).

12. Tiroir selon l'une quelconque des revendications 8 à 11, **caractérisé en ce que** sur la rambarde (40) du système de compartimentage est maintenu un disque de compartimentage (41, 41', 41") qui est relié à une rambarde (42) en appui sur le fond (1).

13. Tiroir selon l'une quelconque des revendications 8 à 12, **caractérisé en ce que** la pièce d'attache (46) est bloquée au moyen d'une pièce de renforcement insérée dans la rainure (25).

14. Tiroir selon l'une quelconque des revendications 1 à 13, **caractérisé en ce que** la rambarde (10, 12, 40, 40', 40", 42, 110) est un profilé extrudé.

15. Tiroir selon l'une quelconque des revendications 1 à 13, **caractérisé en ce que** la rambarde (10, 12; 40, 40', 40", 42, 110) est un profilé constitué de tôle.
